# EUROPÄISCHE PATENTSCHRIFT

(11) **EP 1 073 820 B1**
(45) Veröffentlichungstag und Bekanntmachung des Hinweises auf die Patenterteilung: **24.10.2001**
(21) Anmeldenummer: 99945725.2
(22) Anmeldetag: 28.01.1999
(51) Int. Cl.: E05D 11/08

(54) **KRAFTWAGENTÜRSCHARNIER MIT INTEGRIERTER BREMS- UND HALTEFUNKTION**
MOTOR VEHICLE DOOR HINGE HAVING AN INTEGRATED BRAKING AND HOLDING FUNCTION
CHARNIERE DE PORTIERE DE VOITURE A FONCTION DE FREINAGE ET D'ARRET INTEGREE

(30) Priorität: 22.04.1998 DE 19817699
(43) Veröffentlichungstag der Anmeldung: 07.02.2001
(73) Patentinhaber: ED. Scharwächter GmbH, 42855 Remscheid (DE)
(72) Erfinder: MORAWETZ, Richard, D-42289 Wuppertal (DE)
(74) Vertreter: Sparing, Rolf Klaus
(86) Internationale Anmeldenummer: DE9900256
(87) Internationale Veröffentlichungsnummer: WO9954582

(56) Entgegenhaltungen:
- EP-A- 0 816 610
- DE-A- 4 406 824
- US-A- 2 992 451

## Beschreibung

Die Erfindung betrifft ein Kraftwagentürscharnier nach dem Oberbegriff des Auspruchs 1.

Ziel einer Integration einer Brems-und Haltefunktion in ein Kraftwagentürscharnier ist es,eine kleinbauende, aber zur Aufbringung hoher Brems-und Haltekräfte geeignete Kombination aus Türfeststeller und Türscharnier zu schaffen, die sich durch die Ausnutzung im Scharnier ohnehin vorhandener Teile sowie durch eine kleinstmögliche Bauteilzahl und einfachste Montierbarkeit auszeichnet.

EP-A-0 816 610 beschreibt ein Kraftwagentürscharnier, beidem die Brems-und Halteeinrichtung insgesamt aus einem drehsicher mit einem der Türanordnungsteile verbundenen Zylindergehäuse und einem im Zylindergehäuse aufgenommenen, drehsicher mit den anderen Türanordnungsteil verbundenen Zylinderkern sowie wenigstens einem im einen Teil, Zylindergehäuse oder Zylinderkern, radial verstellbar angeordneten Brems-und Haltekörper besteht. wobei der Zylinderkern durch einen Längenabschnitt des ScharnierStiftes gebildet ist. Eine solche Unterbringung der Brems-und Halteeinrichtung in einem geschlossenen Zylindergehäuse gewährleistet zwar neben einer kleinbauenden Ausführung und Zuordnung eine absolut dichte Ausgestaltung des Türfeststellers, so daß jedwede Beeinträchtigung der Brems-und Haltefunktionen des Türfeststellers durch das Lackieren der Fahrzeugkarosserie ebenso ausgeschlossen ist, wie ein späterer Austritt von im Betrieb möglicherweise entstehendem Abrieb oder sonstigem Schmutz, ist aber auf der anderen Seite mit dem Nachteil einer nicht stufenlosen Feststellung der Türe und damit der Gefahr einer Geräuschentwicklung im Betrieb behaftet. Außerdem erfordert die bekannte Brems-und Halteeinrichtung die Herstellung und Montage einer Vielzahl von Einzelteilen und ist damit verhältnismäßig aufwendig.

DE-A-4406824 beschreibt ein Kraftwagentürscharnier mit integrierter Brems-und Haltefunktion, bei dem für eine kontinuierliche Abbremsung und stufenlose Feststellung der Fahrzeugtüre vorgeschlagen wird, den Scharnierstift in dem oder den Scharnieraugen einer ersten Scharnierhälfte drehsicher festzulegen und über seine das Scharnierauge der anderen Scharnierhälfte. in welchem er Laufsitz haben soll, durchgreifende Länge hin mit wenigstens einer radial ansteigenden Keilfläche auszustatten, und dieser wenigstens eine am Innenumfang der Scharnieraugenbohrung des zugehörigen Scharnierauges der zweiten Scharnierhälfte radial ansteigend angeordnete Keilfläche zuzuordnen, wobei die beiden Keilflächen gleiche Steigungen aufweisen müssen, derart, daß sie Keilflächenpaarungen bilden, welche über ihren gesamten Überdeckungsbereich hin im wesentlichen flächig aneinander anliegen. Diese Gestaltungsweise einer Brems-und Halteeinrichtung hat zwar den bestechenden Vorzug, daß für ihre Realisierung keine zusätzlichen Bauteile erforderlich sind und daß ferner die Baugröße des Scharniers nicht oder nur unwesentlich beeinflußt wird, ist dafür aber mit dem Nachteil behaftet, zur Erreichung der angestrebten Brems-und Haltewirkung die Keilflächen einerseits eine sehr flach ansteigende Keilfläche und andererseits eine steil abfallende Flankenfläche aufweisen müssen, woraus ein erheblicher Herstellungsaufwand sowohl für den Scharnierstift als auch für die Scharnieraugenbohrung resultiert, insbesondere desshalb, weil die miteinander zusammenwirkenden Keilflächen einerseits am Scharnierstift und andererseits am Innenumfang der Scharnieraugenbohrung mit höchster, in der Serienfertigung kaum zu erreichender Präzision gefertigt werden müssen. Sofern das Kriterium höchster Präzision nicht oder nur unzureichend erfüllt wird. kann entweder keine hinreichende Hemmwirkung erreicht werden oder tritt ein vorzeitiger Verschleiß ein.

Es ist die Aufgabe der Erfindung, ein Kraftwagentürscharnier zu schaffen, bei dem über einen zunehmenden Öffnungswinkel der Kraftwagentür hin eine zunehmende Abbremsung der Öffnungsbewegung und umgekehrt eine zunehmend leichtgängige Schließbewegung der Kraftwagentür gewährleistet ist.

Diese Aufgabe wird bei dem eingangs genannten Kraftwagentürscharnier erfindungsgemäß mit den kennzeichnenden Merkmalen des Anspruchs 1 gelöst.

Die Erfindung schafft einen in ein Türscharnier integrierbaren Türfeststeller und zugleich ein mit einem integrierten Türfeststeller ausgestattetes, insbesondere aushängbares Kraftwagentürscharnier, wobei der Türfeststeller auch bei einem maximalen Türöffnungswinkel bis zu 270° insgesamt möglichst kleinbauend und derart geschlossen ausgebildet ist, daß ferner die Haltekräfte des Türfeststellers zu jedem beliebigen Zeitpunkt und bezüglich der Montage des Scharnieres bzw. Feststellers an der Fahrzeugkarosserie auch nachträglich einstellbar sind, wobei die Einstellbarkeit gegeben ist gleichgültig ob der Türfeststeller in ein Türscharnier integriert oder als von den Türscharnieren unabhängiger Feststeller ausgebildet ist.

Die Erfindung schafft ein Kraftwagentürscharnier mit integrierter Brems-und Haltefunktion, welches bei einfachster Bauweise über einen vorbestimmten zugelassenen Öffnungswinkel der Türe hin eine zunehmende Abbremsung der Öffnungs-und umgekehrt eine zunehmend leichtgängigere Schließbewegung der Türe gewährleistet und in einem ausgewählten Öffnungswinkel einen Endanschlag für die Kraftwagentüre beinhaltet und welches darüber hinaus einerseits das Lackieren der Fahrzeugkarosserie zu keiner Funktionsbeeinträchtigung und andererseits der Betrieb der Fahrzeugtüre bzw. die Arbeitsweise des Türfeststellers zu keinem Lack-oder Schmutzabrieb führen kann.

Die Erfindung zeichnet sich dadurch aus, daß zu ihrer Realisierung an einem bzw. in Integration in ein Kraftwagentürscharnier vom Prinzip her lediglich zwei zusätzliche Teile, nämlich der Brems-und Haltekörper und eine diesem zugeordnete Belastungsfeder erforderlich sind. Zugleich erlaubt die erfindungsgemäße Bauart einer in ein Türscharnier integrierten Brems-und Halteeinrichtung die Aufbringung stufenlos ansteigender oder abfallender Brems-und Haltekräfte mit der Möglichkeit, diese ohne zusätzlichen Aufwand einfach durch die Gestaltung bzw. Abwandlung der Konturform der Bremsrampe jedem beliebigen gewünschten Verlauf von Kraftanstieg oder Kraftabfall anpassen zu können. Da bei der erfindungsgemäß gestalteten Brems-und Halteeinrichtung die Bremskräfte ausschließlich innerhalb eines Scharnierauges aufgebracht und abgestützt werden,eignet sich eine solche Brems-und Halteeinrichtung auch zur Anwendung in Verbindung mit jeder beliebigen Art von Türscharnieren, also sowohl einschnittigen als auch zweischnittigen Türscharnieren. Darüber hinaus ermöglicht die erfindungsgemäße Brems-und Haiteeinrzchtung einen weiten Bereich unterschiedlicher, auf der einen Seite der jeweiligen Scharnierform oder Scharnierart anpassbarer und auf der anderen Seite den erforderlichen Bremskräften entsprechend auslegbarer Ausgestaltungsformen.

In einer einfachen und bevorzugten Verwirklichungsform ist vorgesehen, daß die Bremsrampe im Grund einer sich über einen Teil dessen Umfanges hin erstreckenden radialen Ausnehmung des Scharnierstiftes ausgebildet ist, wobei die die Bremsrampe beinhaltende radiale Ausnehmung im Scharnierstift innerhalb seines das oder eines der Scharnieraugen, in welchem er Laufsitz hat, durchgreifenden Längenbereiches angeordnet ist und sich lediglich über einen Teil der Höhe des Scharnierauges sowie lediglich über einen dem zugelassenen maximalen Öffnungswinkel der Türe entsprechenden Umfangsbereich des Scharnierstiftes hin erstreckt.

Zur Gewährleitung einer zuverlässigen Begrenzung des maximalen Türöffnungswinkels ist weiter vorgesehen, daß die die Bremsrampe beinhaltende radiale Ausnehmung im Scharnierstift in Türöffnungsrichtung durch einen mit dem Brems-und Haltekörper zusammenwirkenden Öffnungsendanschlag begrenzt ist, wobei der mit dem Brems-und Haltekörper zusammenwirkende Öffnungsendanschlag vorteilhafterweise durch eine in die die Bremsrampe beinhaltende radiale Ausnehmung des Scharnierstiftes eingesetzte Anschlagleiste gebildet ist.

In weiterer Gestaltung der bevorzugten Verwirklichungsform eines mit einer integrierten Brems-und Halteeinrichtung ausgestatteten Kraftwagentürscharnieres ist zweckmäßigerweise weiter vorgesehen, daß der Brems-und Haltekörper in der dasjenige Scharnierauge, in welchem der Scharnierstift Laufsitz hat, enthaltenden Scharnierhälfte radial zum Scharnierstift verstellbar aufgenommen und in Richtung auf den Scharnierstift mit einer Federlast beaufschlagt ist. In diesem Zusammenhang wird eine günstige Einzel ausgestaltungsform darin gesehen, daß der Brems-und Haltekörper eine zumindest annähernd der Höhe der radialen Ausnehmung im Scharnierstift entsprechende Höhe aufweist.

Im Interesse einer kleinbauenden Unterbringung der Brems-und Halteeinrichtung innerhalb des Scharnieres ist vorgesehen, daß der Brems-und Haltekörper eine rechteckige Querschnittsform aufweist und hochkantstehend längsverschieblich in einer in das Scharnierauge mündenden taschenartigen Ausnehmung des Scharnierblattes derjenigen Scharnierhälfte, in deren Scharnierauge der Scharnierstift Laufsitz hat, aufgenommen ist.

In Verbindung mit einer solchen Ausbildung und Unterbringung des Brems-und.Haltekörpers sieht ein bevorzugtes Merkmal der Erfindung ferner vor, daß eine dem Brems-und Haltekörper zugeordnete Belastungsfeder als Schraubenfeder ausgebildet und bei zur Scharnierachse achsp arallel. ausgerichteter Anordnung einerseits gegen einen die taschenartige Ausnehmung im Scharnierblatt verschließenden Deckel abgestützt ist und andererseits vermittels einer Kraftumlenkungseinrichtung an dem dem Scharnierstift abgewandten Ende des Brems-und Haltekörpers angreift. Dabei ergibt sich eine ohne großen Aufwand realisier-und montierbare Verwirklichungsform der der als Schraubenfeder ausgebildeten Belastungsfeder zugeordneten Kraftumlenkungseinrichtung daraus, daß die Umlenkung durch einen von der Belastungsfeder beaufschlagten, einerseits gegen eine relativ zur Scharnierachse geneigte Rückenfläche der taschenartigen Ausnehmung abgestützten und an der zur Scharnierachse parallel ausgerichteten, glattflächigen Rückseite des Brems-und Haltekörpers angreifenden Keilkörper gebildet ist.

Im Interesse eine möglichst weitgehenden Integration der Brems-und Halteeinrichtung in das Scharnier ist in weiterer Ausgestaltung der Erfindung zweckmäßigerweise noch vorgesehen, daß die den Brems-und Haltekörper aufnehmende radial zur Scharnierachse ausgerichtete taschenartige Ausnehmung der schwenkbaren Scharnierhälfte mittels eines Deckelteiles abgeschlossen ist, wobei ein der Befestigung des Deckelteiles zugeordneter Schraubenbolzen zugleich eine zweckmäßigerweise als Übermaßbohrung ausgebildete Bohrungsausnehmung im Brems-und Haltekörper durchgreift.

Ein über die Lebensdauer des Scharnieres und damit der Brems-und Halteeinrichtung hin praktisch völlig verschleiß-und geräuschloser Gang wird bei einer Brems-und Halteeinrichtung der bevorzugten Ausführungsform im Wesentlichen dadurch erreicht, daß die Scharnierlagerung und die in dieser angeordnete Brems-und Halteeinrichtung mit einer einmaligen Lebensdauerschmierung ausgestattet sind. Hierzu sieht nach einer zweckmäßigen Einzelausgestaltung eine zur Sicherstellung einer solchen Lebensdauerschmierung geeignete Gestaltungsform des Türscharnieres vor, daß in Verbindung mit einer den Scharnierstift übergreifenden haubenartigen Ausbildung des Scharnierauges der dem Scharnierstift gegenüber schwenkbaren und das Brems-und Haltekörper enthaltenden Scharnierhälfte am Scharnierstift ein radial ausladender Bund ausgebildet ist, welcher die offene Seite des Scharnierauges übergreift und daß das den Scharnierstift haubenartig übergreifende Scharnierauge der schwenkbaren Scharnierhälfte vermittels einer zwischen seine offene Stirnseite und den radial ausladenden Bund des Scharnierstiftes eingeschaltete Dichtscheibe abgedichtet ist.

In einer abgewandelten, der Erzielung nicht linear ansteigender Bremskräfte bzw. nicht linear abfallender Schließkräfte einer in ein Türscharnier integrierten Brems-und Halteeinrichtung zugeordneten Gestaltungsform der erfindungsgemäßen Bauart von Brems-und Halteeinrichtungen kann jedoch auch vorgesehen sein, daß die im Grund einer sich über einen Teil dessen Umfanges hin erstreckenden radialen Ausnehmung des Scharnierstiftes ausgebildete Bremsrampe von ihrem der Schließlage der Türe zugeordneten Ende zu ihrem der Öffnungsendlage der Türe zugeordneten Ende hin eine diskontinuierliche Steigung aufweist.

Schließlich kann sich eine vorteilhafte Weiterbildung eines mit einer erfindungsgemäßen Brems-und Halteeinrichtung ausgestatteten Türscharnieres noch dadurch auszeichnen, daß der drehsicheren Festlegung des Scharnierstiftes an der anderen Scharnierhälfte ein einen zugehörigen Längenabschnitt des Scharnierstiftes aufnehmendes im wesentlichen haubenartig gestaltetes und mit einer Hirt-Verzahnung ausgestattetes Scharnierauge des anderen Scharnierhälfte sowie eine die Hirt-Verzahnung im Eingriff haltende, die Stirnwand des haubenförmigen Scharnierauges durchgreifende Schraube zugeordnet sind.

Die Erfindung ist in der nachfolgenden Beispielsbeschreibung anhand eines in der Zeichnung dargestellten Ausführungsbeispieles im Einzelnen beschrieben.
- Fig. 1: zeigt eine Seitenansicht eines mit einer integrierten Brems-und Halteeinrichtung ausgestatteten Türscharnieres,
- Fig. 2: zeigt eine Draufsicht auf ein Scharnier gemäß Fig. 1.
- Fig. 3: zeigt einen Längsschnitt durch das Scharnier aus Fig. 2.
- Fig. 4: zeigt einen Querschnitt durch das Türscharnier aus Fig. 1.
- Fig. 5: zeigt eine Diagrammdarstellung des Verlauîes der Bremskräfie über den Türöffnungswinkel hin.

Bei der im Ausführungsbeispiel gezeigten, in ein Türscharnier integrierten Ausführungsform einer Brems-und Halteeinrichtung besteht das Türscharnier aus einer ersten, am einen Türanordnungsteil anzuschlagenden Scharnierhälfte 1 und einer zweiten, am anderen Türanordnungsteil anzuschlagenden Scharnierhälfte 2 sowie einem Scharnierstift 3. Der Scharnierstift 3 ist dabei mittels eines diese durchgreifenden Schraubenbolzens 4 gegen die Bodenfläche 5 eines insgesamt etwa becherförmig gestalteten Scharnierauges 6 der Scharnierhälfte 1 verspannt. Zur drehsicheren Verbindung des Scharnierstiftes 3 mit der Scharnierhälfte 1 ist das Scharnierauge 6 innenseitig mit einer Hirt-Verzahnung versehen und weist der Scharnierstift 3 über einen Teil seiner Eingriffslänge hin eine komplementäre Profilierung auf. Die Brems-und Halteeinrichtung umfaßt einen radial zur Scharnierachse 7 ausgerichtet angeordneten und in einer radial zum Scharnierstift 3 ausgerichteten Ebene verschiebbar in der Scharnierhälfte 2 aufgenommenen sowie in Richtung auf die Scharnierachse 7 federbelasteten Brems-und Haltekörper 8 und eine am Scharnierstift 3 ausgebildete Bremsrampe 9. Die Bremsrampe 9 ist am Grunde einer radialen Ausnehmung 10 im Scharnierstift 3 ausgebildet und weist in der gezeigten Ausführungsform eine von ihrem der Schließlage der Türe zugeordneten Ende 11 ausgehend zu dem dem maximalen Türöffnungswinkel zugeordneten Öffnungsendanschlag 12 hin kontinuierlich ansteigende Kontur auf. Der Öffnungsendanschlag ist in der gezeigten Ausführungsform durch eine in den Scharnierstift 3 eingesetzte Anschlagleiste 13 verstärkt bzw. gebildet. Der in einer in der Zeichnung nicht besonders dargestellten Weise als Reibkörper ausgebildete Brems-und Haltekörper 8 weist rechteckige Querschnittsform und eine zumindest annähernd der Höhe der radialen Ausnehmung 10 im Scharnierstift 3 entsprechende Höhe auf und ist insgesamt längsverschieblich in einer in das Scharnierauge 14 mündenden taschenartigen Ausnehmung 15 im Scharnierblatt 16 der Scharnierhälfte 2, in deren Scharnierauge 14 der Scharnierstift 3 Laufsitz hat, aufgenommen und in Richtung auf den Scharnierstift 3 mit einer Federlast beaufschlagt. Eine dem Brems-und Haltekörper 8 zugeordnete Belastungsfeder 17 ist als Schraubenfeder ausgebildet und bei zur Scharnierachse 7 achsparallel ausgerichteter Anordnung einerseits gegen einen die taschenartige Ausnehmung 15 im Scharnierblatt 16 erschließenden Deckel 18 abgestützt ist und andererseits vermittels einer Kraftumlenkungseinrichtung an dem dem Scharnierstift abgewandten Ende des Brems-und Haltekörpers 8 angreift, Die der als Schraubenfeder ausgebildeten Belastungsfeder 17 zugeordnete Kraftumlenkungseinrichtung ist bei der gezeigten Ausführungsform durch einen von der Belastungsfeder 17 beaufschlagten, einerseits gegen eine relativ zur Scharnierachse 7 geneigte Rückenfläche 19 der taschenartigen Ausnehmung 15 abgestützten und andererseits an der zur Scharnierachse 7 parallel ausgerichteien, glattflächigen Rückseite 20 des Brems-und Haltekörpers 8 angreifenden Keilkörper 21 gebildet.

Ein der Befestigung des Deckels 18 an der Stirnseite des Scharnierblattes 16 zugeordneter Schraubenbolzen 22 durchgreift zugleich eine Bohrungsausnehmung 23 im Brems-und Haltekörper 8 und dient somit der Vereinfachung der Montage der Brems-und Halteeinrichtung. Das Scharnierauge 14 der dem Scharnierstift 3 gegenüber schwenkbaren Scharnierhälfte 2 ist den Scharnierstift 3 übergreifend haubenanig ausgebildet. Ferner ist am Scharnierstift 3 ein zwischen die beiden Scharnieraugen 6 und 14 der beiden Scharnierhälften 1 und 2 eingreifender, radial ausladender Bund 24 ausgebildet, an welchem die offene Seite 25 des den Scharnierstift 3 haubenartig übergreifenden Scharnierauges 14 der schwenkbaren Scharnierhälfte 2 vermittels einer zwischen seine offene Stirnseite 25 und den radial ausladenden Bund 24 des Scharnierstiftes 3 eingeschalteten Dichtscheibe 26 abgedichtet ist. Die Scharnierlagerung und die in dieser angeordnete Brems-und Halteeinrichtung sind ferner mit einer aus der Zeichnung im Einzelnen nicht ersichtlichen, einmaligen Lebensdauerschmierung ausgestattet.
Aus der in Fig. 5 gezeigten Diagrammdarstellung des Verlaufes der von der vorstehend beschriebenen Ausführungsform einer Brems-und Halteeinrichtung über den Türöffnungswinkel hin aufgebrachten Bremskräfte wird insbesondere ersichtlich, daß auch bei einer geradlinigen, kontinuierlich und gleichmäßig ansteigenden Auslegung der Steigung der Bremsrampe der Brems-und Halteeinrichtung ein mit zunehmendem Türöffnungswinkel überproportionaler Anstieg der Bremskräfte in Türöffnungsrichtung erreicht werden kann. Ferner ist in der Diagrammdarstellung aufgezeigt, daß die von der Brems-und Halteeinrichtung aufgebrachten Bremskräfte beim Schließen der Türe ausgehend von einem der Öffnungsendlage der Türe zugeordneten Maximalwert zunächst sehr schnell abfallen, was den Bedienungskomfort der Türe erhöht.

## Patentansprüche

1. Kraftwagentürscharnier mit integrierter Brems- und Haltefunktion, bestehend aus einer ersten, am einen der Türanordnungsteile Tür und Türholm anschlagbaren Scharnierhälfte (1), aus einer zweiten, am anderen Türanordnungsteil anschlagbaren Scharnierhälfte (2) sowie einem beide Scharnierhälften (1, 2) schwenkbar miteinander verbindenden Scharnierstift (3), wobei der Scharnierstift (3) aus einem Vollmaterial besteht und in wenigstens einem Scharnierauge (14) der einen (2) der ersten und zweiten Scharnierhälfte (1, 2) mit Laufsitz, in wenigstens einem Schamierauge (6) der anderen Schamierhälfte (1) hingegen mit Festsitz aufgenommen ist, und wobei eine in das Scharnier integrierte Brems- und Halteeinrichtung wenigstens einen mit einer über einen Teil dessen Umfangs hin reichenden Umfangsprofilienrng des Schamierstifts (3) zusammenwirkenden und radial zum Scharnierstift (3) ausgerichteten, federbelasteten Brems- und Haltekörper (8) umfaßt,
**dadurch gekennzeichnet,**
**daß** die über einen Teil dessen Umfanges hin reichende Umfangsprofilierung des Scharnierstifts (3) eine einen in Türöffnungsrichtung kontinuierlich ansteigenden Konturverlauf aufweisende Bremsrampe (9) bildet und der mit dieser zusammenwirkende Brems- und Haltekörper (8) als Reibkörper ausgebildet ist.

2. Kraftwagentürscharnier nach Anspruch 1, **dadurch gekennzeichnet, daß** die Bremsrampe (9) im Grund einer sich über einen Teil dessen Umfangs hin erstreckenden radialen Ausnehmung (10) des Scharnierstifts (3) ausgebildet ist.

3. Kraftwagentürscharnier nach Anspruch 2, **dadurch gekennzeichnet, daß** die die Bremsrampe (9) beinhaltende radiale Ausnehmung (10) im Scharnierstift (3) innerhalb seines das oder eines der Scharnieraugen (14), in welchem er Laufsitz hat, durchgreifenden Längenbereichs angeordnet ist und sich lediglich über einen Teil der Höhe des Schamierauges (14) sowie lediglich über einen dem zugelassenen maximalen Öffnungswinkel der Türe entsprechenden Umfangsbereich des Scharnierstifts (3) hin erstreckt.

4. Kraftwagentürscharnier nach Anspruch 2 oder 3, **dadurch gekennzeichnet, daß** die die Bremsrampe (9) beinhaltende radiale Ausnehmung (10) im Scharnierstift (3) in Türöffnungsrichtung durch einen mit dem Brems- und Haltekörper (8) zusammenwirkenden Öffnungsendanschlag (12) begrenzt ist.

5. Kraftwagentürscharnier nach Anspruch 4, **dadurch gekennzeichnet, daß** der mit dem Brems- und Haltekörper (8) zusammenwirkende Öffnungsendanschlag (12) durch eine in die die Bremsrampe (9) beinhaltende radiale Ausnehmung (10) des Scharnierstifts (3) eingesetzte Anschlagleiste (13) gebildet ist.

6. Kraftwagentürscharnier nach einem der Ansprüche 2 bis 5, **dadurch gekennzeichnet, daß** der Brems- und Haltekörper (8) in der dasjenige Scharnierauge (14), in welchem der Scharnierstift (39 Laufsitz hat, enthaltenden Scharnierhälfte (2) radial zum Schamierstift (3) verstellbar aufgenommen und in Richtung auf den Scharnierstift (3) mit einer Federlast (17) beaufschlagt ist.

7. Kraftwagentürscharnier nach einem der Ansprüche 2 bis 6, **dadurch gekennzeichnet, daß** der Brems- und Haltekörper (8) eine zumindest annähernd der Höhe der radialen Ausnehmung (10) im Scharnierstift (3) entsprechende Höhe aufweist.

8. Kraftwagentürscharnier nach einem der Ansprüche 1 bis 7, **dadurch gekennzeichnet, daß** der Brems- und Haltekörper (8) eine rechteckige Querschnittsform aufweist und hochkantstehend längsverschieblich in einer in das Scharnierauge (14) mündenden taschenartigen Ausnehmung (15) des Scharnierblatts (16) derjenigen Scharnierhälfte (2), in deren Schamierauge (14) der Scharnierstift (3) Laufsitz hat, aufgenommen ist.

9. Kraftwagentürscharnier nach einem der Ansprüche 1 bis 8, **dadurch gekennzeichnet, daß** eine dem Brems- und Haltekörper (8) zugeordnete Belastungsfeder (17) als Schraubenfeder ausgebildet und bei zur Schamierachse (7) achsparallel ausgerichteter Anordnung einerseits gegen einen die taschenartige Ausnehmung (15) im Scharnierblatt (17) der Schamierhälfte (2) verschließenden Deckel (18) abgestützt ist und andererseits vermittels einer Kraftumlenkungseinrichtung an dem dem Scharnierstift (3) abgewandten Ende des Brems- und Haltekörpers (8) angreift.

10. Kraftwagentürscharnier nach Anspruch 9, **dadurch gekennzeichnet, daß** die der als Schraubenfeder ausgebildeten Belastungsfeder (17) zugeordnete Kraftumlenkungseinrichtung durch einen von der Belastungsfeder (17) beaufschlagten, einerseits gegen eine relativ zur Scharnierachse (7) geneigte Rückenfläche (19) der taschenartigen Ausnehmung (15) abgestützten und an der zur Schamierachse (7) parallel ausgerichteten, glattflächigen Rückseite (20) des Brems- und Haltekörpers (8) angreifenden Keilkörper (21) gebildet ist.

11. Kraftwagentürschamier nach Anspruch 10, **dadurch gekennzeichnet, daß** die den Brems- und Haltekörper (8) aufnehmende radial zur Schamierachse (8) ausgerichtete taschenartige Ausnehmung (15) in der schwenkbaren Scharnierhälfte (2) mittels eines Deckelteils (18) abgeschlossen ist, wobei ein der Befestigung des Deckelteils (18) zugeordneter Schraubenbolzen (22) zugleich eine vorzugsweise als Langlochausnehmung ausgebildete Bohrungsausnehmung (23) im Brems- und Haltekörper (8) durchgreift.

12. Kraftwagentürschamier nach einem der Ansprüche 1 bis 11, **dadurch gekennzeichnet, daß** in Verbindung mit einer den Schamierstift (3) übergreifenden haubenartigen Ausbildung des Scharnierauges (14) der dem Scharnierstift (3) gegenüber schwenkbaren und den Brems- und Haltekörper (8) enthaltenden Scharnierhälfte (2) am Schamierstift (3) ein radial ausladender Bund (24) ausgebildet ist, welcher die offene Seite (25) des Schamierauges (14) übergreift.

13. Kraftwagentürscharnier nach Anspruch 12, **dadurch gekennzeichnet, daß** das den Scharnierstift (3) haubenartig übergreifende Scharnierauge (14) der schwenkbaren Scharnierhälfte (2) vermittels einer zwischen seine offene Stirnseite (25) und den radial ausladenden Bund (24) des Scharnierstifts (3) eingeschaltete Dichtscheibe (26) abgedichtet ist.

14. Kraftwagentürscharnier nach Anspruch 12 oder 13, **dadurch gekennzeichnet, daß** das den Schamierstift (3) haubenartig übergreifende Schamierauge (14) der schwenkbaren Scharnierhälfte (2) mit einer einmaligen Lebensdauerschmierung ausgestattet ist.

15. Kraftwagentürschamier nach einem der Ansprüche 1 bis 14, **dadurch gekennzeichnet, daß** die im Grund einer sich über einen Teil dessen Umfangs hin erstreckenden radialen Ausnehmung (10) des Scharnierstifts (3) ausgebildete Bremsrampe (9) von ihrem der Schließlage der Türe zugeordneten Ende zu ihrem der Öffnungsendlage der Türe zugeordneten Ende hin eine diskontinuierliche Steigung aufweist.

16. Kraftwagentürschamier nach einem der Ansprüche 1 bis 15, **dadurch gekennzeichnet, daß** der drehsicheren Festlegung des Scharnierstifts (3) an der anderen Scharnierhälfte (1) ein einen zugehörigen Längenabschnitt des Schamierstifts (3) aufnehmendes, im wesentlichen haubenartig gestaltetes und mit einer Hirt-Verzahnung ausgestattetes Scharnierauge (6) der anderen Scharnierhälfte (1) sowie eine die Hirt-Verzahnung im Eingriff haltende, die Stimwand des haubenförmigen Scharnierauges (6) durchgreifende Schraube (4) zugeordnet sind.

## Claims

1. Motor vehicle door hinge with integrated braking and holding function, consisting of a first hinge half (1) fastenable to one of door arrangement parts door and door pillar, of a second hinge half (2) fastenable to the other door arrangement part and also of a hinge pin (3) pivotably connecting the two hinge halves (1, 2) to one another, the hinge pin (3) consisting of a solid material and being arranged in at least one hinge lug (14) of one (2) of the first and of the second hinge half (1, 2) with a running fit, but in at least one hinge lug (6) of the other hinge half (1) with a firm fit, and a braking and holding device integrated into the hinge comprising at least one spring-loaded braking and holding body (8) which co-operates with a circumferential hinge-pin profiling extending over part of the circumference of said hinge pin (3) and which is oriented radially to the hinge pin (3),
**characterized in**
**that** the circumferential hinge-pin profiling extending over part of the circumference of said hinge pin (3) forms a braking ramp (9) having a contour profile ascending continuously in the door opening direction and the braking and holding body (8) co-operating with said braking ramp is designed as a frictional body.

2. Motor vehicle door hinge according to claim 1, **characterized in that** the braking ramp (9) is formed in the bottom of a radial hinge-pin recess (10) extending over part of-the circumference of said hinge pin (3).

3. Motor vehicle door hinge according to claim 2, **characterized in that** the radial hinge-pin recess (10) which contains the braking ramp (9) is arranged within that length region of said hinge pin (3) which passes through the or one of the hinge lugs (14) in which said hinge pin (3) has a running fit and extends only over part of the height of the hinge lug (14) and only over a circumferential hinge-pin region corresponding to the permitted maximum opening angle of the door.

4. Motor vehicle door hinge according to claim 2 or 3, **characterized in that** the radial hinge-pin (3) recess (10) which contains the braking ramp (9) is delimited in the door opening direction by an opening limit stop (12) co-operating with the braking and holding body (8).

5. Motor vehicle door hinge according to claim 4, **characterized in that** the opening limit stop (12) co-operating with the braking and holding body (8) is formed by a stop strip (13) inserted into the radial hinge-pin (3) recess (10) which contains the braking ramp (9).

6. Motor vehicle door hinge according to one of claims 2 to 5, **characterized in that** the braking and holding body (8) is received adjustably radially to the hinge pin (3) in the hinge half (2) containing that hinge lug (14) in which the hinge pin (3) has a running fit and is acted upon by a spring load (17) in the direction of the hinge pin (3).

7. Motor vehicle door hinge according to one of claims 2 to 6, **characterized in that** the braking and holding body (8) has a height corresponding at least approximately to the height of the radial hinge-pin (3) recess (10).

8. Motor vehicle door hinge according to one of claims 1 to 7, **characterized in that** the braking and holding body (8) has a rectangular cross-sectional shape and is received longitudinally displaceably, on edge, in a pocket-like recess (15), issuing into the hinge lug (14), of the hinge plate (16) of that hinge half (2) in the hinge lug (14) of which the hinge pin (3) has a running fit.

9. Motor vehicle door hinge according to one of claims 1 to 8, **characterized in that** a loading spring (17) assigned to the braking and holding body (8) is designed as a helical spring and, in an arrangement oriented axially parallel to the hinge axis (7), on the one hand, is supported against a cover (18) closing the pocket-like recess (15) in the hinge plate (17) of the hinge half (2) and, on the other hand, engages by means of a force deflection device on that end of the braking and holding body (8) which faces away from the hinge pin (3).

10. Motor vehicle door hinge according to claim 9, **characterized in that** the force deflection device assigned to the loading spring (17) designed as a helical spring is formed by a wedge body (21) which is acted upon by the loading spring (17) and, on the one hand, is supported against a back surface (19), inclined relative to the hinge axis (7), of the pocket-like recess (15) and engages on the smooth-surface rear side (20) of the braking and holding body (8), said rear side being oriented parallel to the hinge axis (7).

11. Motor vehicle door hinge according to claim 10, **characterized in that** the pocket-like recess (15), receiving the braking and holding body (8) and oriented radially to the hinge axis (7), in the pivotable hinge half (2) is closed off by means of a cover part(18), a screw bolt (22) assigned to the fastening of the cover part (18) at the same time passing through a bore recess (23) in the braking and holding body (8), said bore recess being designed preferably as a long-hole recess.

12. Motor vehicle door hinge according to one of claims 1 to 11, **characterized in that** there is formed on the hinge pin (3), in conjunction with a hood-like design, engaging over the hinge pin (3), of the hinge lug (14) of the hinge half (2) pivotable relative to the hinge pin (3) and containing the braking and holding body (8), a radially projecting collar (24) which engages over the open side (25) of the hinge lug (14).

13. Motor vehicle door hinge according to claim 12, **characterized in that** the hinge lug (14), engaging in a hood-like manner over the hinge pin (3), of the pivotable hinge half (2) is sealed off by means of a sealing disc (26) inserted between the open end face (25) of said hinge lug and the radially projecting collar (24) of the hinge pin (3).

14. Motor vehicle door hinge according to claim 12 or 13, **characterized in that** the hinge lug (14), engaging in a hood-like manner over the hinge pin (3), of the pivotable hinge half (2) is equipped with once-only lifetime lubrication.

15. Motor vehicle door hinge according to one of claims 1 to 14, **characterized in that** the braking ramp (9) formed in the bottom of a radial hinge-pin (3) recess (10) extending over part of the circumference of said hinge pin has a discontinuous pitch from its end assigned to the closing position of the door to its end assigned to the opening end position of the door.

16. Motor vehicle door hinge according to one of claims 1 to 15, **characterized in that** the rotationally fixed securing of the hinge pin (3) to the other hinge half (1) is assigned an essentially hood-like hinge lug (6) of the other hinge half (1), said hinge lug (6) receiving an associated length portion of the hinge pin (3) and being equipped with a Hirth-type serration and a screw (4) holding the Hirth-type serration in engagement and passing through the end wall of the hood-shaped hinge lug.

## Revendications

1. Charnière de portière de voiture automobile, à fonction de freinage et d'arrêt intégrée, constituée d'une première moitié de charnière **(1),** pouvant buter contre l'une des parties d'agencement de portière que sont la porte et le montant de porte, constituée d'une deuxième moitié de charnière **(2),** pouvant buter sur l'autre partie d'agencement de porte, ainsi que d'une goupille de charnière **(3)** reliant ensemble, à pivotement, les deux moitiés de charnière **(1, 2)** ; la goupille de charnière **(3)** étant constituée d'un matériau plein et étant logée dans au moins un oeillet de charnière **(14)** de l'une **(2)** des première et deuxième moitiés de charnière **(1, 2),** avec un ajustement tournant, en étant par contre logée dans au moins un oeillet de charnière **(6)** de l'autre moitié de charnière **(1)** avec un montage bloqué, et où un dispositif de freinage et d'arrêt, intégré dans la charnière, comprend au moins un corps de freinage et d'arrêt **(8)** chargé par un ressort, coopérant avec un profilage périphérique réalisé sur une partie de sa périphérie, de la goupille de charnière **(3)** et orienté radialement par rapport à la goupille de charnière **(3)**,
**caractérisé en ce que**
le profilage périphérique, réalisé sur une partie de sa pér-iphérie de la goupille de charnière **(3)**, forme une rampe de freinage **(9)** présentant une allure de contour qui monte continuellement en allant dans la direction de l'ouverture de la porte, et le corps de freinage et -d'arrêt **(8),** coopérant avec cette rampe, étant réalisé sous la forme de corps de friction.

2. Charnière de portière de voiture automobile selon la revendication 1, **caractérisée en ce que** la rampe de freinage **(9)** est réalisée au fond d'un évidement **(10)** radial, s'étendant sur une partie de sa périphérie de la goupille de charnière **(3).**

3. Charnière de portière de voiture automobile selon la revendication 2, **caractérisée en ce que** l'évidement **(10)** radial contenant la rampe de freinage **(9)** est disposé, dans la goupille de charnière **(3)**, à l'intérieur de sa zone de longueur, traversant l'oeillet ou l'un des oeillets de charnière **(14)**, dans laquelle elle est montée avec un ajustement tournant, et s'étendant uniquement sur une partie de la hauteur de l'oeillet de charnière **(14)** ainsi qu'uniquement sur une zone périphérique de la goupille de charnière **(3)** qui correspond à l'angle d'ouverture maximal admissible des portières.

4. Charnière de portière de voiture automobile selon la revendication 2 ou 3, **caractérisée en ce que** l'évidement radial **(10)** contenant la rampe de freinage **(9),** dans la goupille de charnière **(3),** est limité dans la direction d'ouverture de porte par une butée de frein d'ouverture **(12)** qui coopère avec le corps de freinage et d'arrêt **(8).**

5. Charnière de portière de voiture automobile selon la revendication 4, **caractérisée en ce que** la butée de frein d'ouverture **(12)** qui coopère avec le corps de freinage et d'arrêt **(8)** est formée par une bande de butée **(13)** insérée dans l'évidement radial **(10),** contenant la rampe de freinage **(9),** de la goupille de charnière **(3).**

6. Charnière de portière de voiture automobile selon l'une des revendications 2 à 5, **caractérisée en ce que** le corps de freinage et d'arrêt **(8)** est logé, de façon réglable radialement par rapport à la goupille de charnière **(3),** dans la moitié de charnière **(2)** contenant l'oeillet de charnière **(14)** dans lequel la goupille de charnière **(39)** est montée avec ajustement tournant, et est sollicité par une charge élastique **(17)** agissant dans la direction de la goupille de charnière **(3)**.

7. Charnière de portière de voiture automobile selon l'une des revendications 2 à 6, **caractérisée en ce que** le corps de freinage et d'arrêt **(8)** présente une hauteur qui correspond au moins à peu près à la hauteur de l'évidement radial (10) dans la goupille de charnière **(3).**

8. Charnière de portière de voiture automobile selon l'une des revendications 1 à 7, **caractérisée en ce que** le corps de freinage et d'arrêt **(8)** a une forme de section transversale rectangulaire et est logé, de façon déplaçable longitudinalement sur champs, dans un évidement **(15),** du genre d'une poche, débouchant dans l'oeillet de charnière **(14)** de la lame de charnière **(16)** de la moitié de charnière **(2),** dans l'oeillet de charnière **(14)** de laquelle la goupille de charnière **(3)** est logée avec un ajustement tournant.

9. Charnière de portière de voiture automobile selon l'une des revendications 1 à 8, **caractérisée en ce qu'**un ressort de chargement **(17)**, associé au corps de freinage et d'arrêt **(8)**, est réalisé sous la forme d'un ressort hélicoïdal et est soutenu, dans le cas d'un agencement parallèle à l'axe de charnière **(7)**, contre un couvercle **(18)**, obturant l'évidement **(15)**, du genre d'une poche, ménagée dans la lame de charnière **(17)** de la moitié de charnière **(2)** et, d'autre part, agit, au moyen d'un dispositif de renvoi de force, sur l'extrémité opposée à la goupille de charnière **(3)**, du corps de freinage et d'arrêt **(8)**.

10. Charnière de portière de voiture automobile selon la revendication 9, **caractérisée en ce que** le dispositif de renvoi de force, associé au ressort de chargement **(17)** réalisé sous la forme d'un ressort hélicoïdal, est formé par un corps cunéiforme **(21)** sollicité par le ressort de chargement **(17),** prenant appui, d'un côté, contre une face dorsale **(19)**, inclinée par rapport à l'axe de charnière **(7),** de l'évidement **(15)** du genre d'une poche, et, sur la face dorsale **(20)** à surface lisse, orientée parallèlement à l'axe de charnière **(7),** du corps de freinage et d'arrêt **(8).**

11. Charnière de portière de voiture automobile selon la revendication 10, **caractérisée en ce que** l'évidement **(15),** du genre d'une poche, logeant le corps de freinage et d'arrêt **(8),** orienté radialement par rapport à l'axe de charnière **(8),** est fermé dans la moitié de charnière **(2)** pivotante, au moyen d'une partie formant couvercle **(18),** un boulon fileté **(22),** associé à la fixation de la partie formant couvercle **(18)**, traversant en même temps un évidement de perçage **(23)**, réalisé dans le corps de freinage et d'arrêt **(8)**, évidement réalisé de préférence sous la forme d'évidement en trou oblong.

12. Charnière de portière de voiture automobile selon l'une des revendications 1 à 11, **caractérisée en ce que**, en liaison avec une réalisation du genre d'une hotte, entourant la goupille de charnière **(3)** de l'oeillet de charnière **(14)** de la moitié de charnière **(2)** susceptible de pivoter par rapport à la goupille de charnière **(3)** et contenant le corps de freinage et d'arrêt **(8),** est réalisée, sur la goupille de charnière (3), une collerette (24) en saillie radiale, qui entoure le côté ouvert (25) de l'oeillet de charnière **(14).**

13. Charnière de portière de voiture automobile selon la revendication 12, **caractérisée** en ce l'oeillet de charnière **(14),** entourant, à la façon d'une hotte, la goupille de charnière **(3)** de la moitié de charnière **(2)** susceptible de pivoter, est isolé de façon étanche au moyen d'une rondelle d'étanchéité **(26)** interposée entre sa face frontale **(25)** ouverte et la collerette **(24)**, en saillie radiale, de la goupille de charnière **(3)**.

14. Charnière de portière de voiture automobile selon la revendication 12 ou 13, **caractérisée en ce que** l'oeillet de charnière **(14)** saisissant, à la façon d'une hotte, la goupille de charnière **(3)** de la moitié de charnière **(2)** susceptible de pivoter, est équipé d'une lubrification à vie, effectuée une seule fois.

15. Charnière de portière de voiture automobile selon l'une des revendications 1 à 14, **caractérisée** en ce la rampe de freinage **(9)**, réalisée au fond d'un évidement radial **(10)** s'étendant sur une partie de sa périphérie de la goupille de charnière **(3)** présente une pente discontinue, depuis son extrémité associée à la position de fermeture des portes à son extrémité associée vers la position d'ouverture des portes.

16. Charnière de portière de voiture automobile selon l'une des revendications 1 à 15, **caractérisée en ce qu'**à la fixation, assujettie en rotation, de la goupille de charnière **(3)** sur l'autre moitié de charnière **(1)** est associé un oeillet de charnière **(6),** supportant un tronçon de longueur afférent de la goupille de charnière **(3),** de configuration sensiblement du genre d'une hotte et équipé d'une denture Hirt, de l'autre charnière **(1),** ainsi qu'une vis **(4)** maintenant la denture Hirt en prise, traversant la paroi frontale de l'oeillet de charnière **(6)** en forme de hotte.
